# FASCICULE DE BREVET EUROPEEN

(11) **EP 1 500 774 B1**
(45) Date de publication et mention de la délivrance du brevet: **08.03.2006**
(21) Numéro de dépôt: 04370023.6
(22) Date de dépôt: 20.07.2004
(51) Int. Cl.: E06B 9/171

(54) **Dispositif de verrouillage pour volet roulant ou similaire et volet roulant ou similaire équipé de ce dispositif de verrouillage**
Sperrvorrichtung für einen Rolladen oder dergleichen
Locking device for a roller shutter or the like

(30) Priorité: 25.07.2003 FR 0309182
(43) Date de publication de la demande: 26.01.2005
(73) Titulaire: DEPRAT Jean S.A., 59115 Leers (FR)
(72) Inventeur: Couturier, Régis, 59115 Leers (FR); Prouvost, Frédéric, 59780 Baisieux (FR)
(74) Mandataire: Hennion, Jean-Claude

(56) Documents cités:
- EP-A- 1 233 141

## Description

La présente invention concerne un dispositif de verrouillage pour volet roulant ou similaire.

Les volets roulants ou similaires sont composés de nombreuses pièces à assembler entre elles lors de l'installation sur site.

Notamment, dans les volets roulants, il y a nécessité d'attacher et de verrouiller l'attache du volet proprement dit à son axe d'enroulement, lequel axe est entraîné en rotation de manière à permettre l'enroulement ou le déroulement du volet roulant.

Pour permettre la liaison entre l'axe d'enroulement et ladite attache, différents dispositifs ont été proposés.

Un premier dispositif connu consiste à effectuer des percements dans l'attache et dans l'axe du tambour et à placer un élément bloquant à travers ces percements de manière à maintenir l'attache et l'axe d'enroulement solidaires.

Ce dispositif présente différents inconvénients parmi lesquels :
- l'obligation de réaliser des percements dans les différentes pièces, ce qui les fragilise,
- la difficulté de positionner les différentes pièces entre elles avant de placer l'élément bloquant, et
- les difficultés de démontage de l'ensemble compte tenu du fait que l'ensemble du poids du volet roulant porte sur l'élément bloquant.

Pour tenter de remédier à ces inconvénients, il a été proposé des dispositifs comprenant deux éléments à faire coulisser le long de l'axe d'enroulement de part et d'autre de l'attache.

Chaque élément comporte des premiers moyens de vissage pour coopérer avec l'attache et des seconds moyens de vissage pour se solidariser à l'axe d'enroulement, en rotation et en translation. Dans ce type de dispositif, l'attache n'est plus directement assujettie à l'axe d'enroulement mais par l'intermédiaire de chaque élément.

Cette solution technique permet de faciliter le montage et le démontage de l'attache et de l'axe d'enroulement entre eux. Néanmoins, elle ne permet toujours pas d'éviter les opérations de perçages à réaliser sur place lors de l'installation du volet roulant.

La présente invention a pour but de pallier aux inconvénients précités en proposant un dispositif de verrouillage ne nécessitant pas d'opération d'usinage lors de l'installation.

Un autre but de la présente invention est de proposer un dispositif de verrouillage pouvant s'adapter à tout type d'axe d'enroulement disponible sur le marché.

Un autre but de la présente invention est de proposer un dispositif de verrouillage permettant un déverrouillage rapide des différents éléments à savoir attache, axe d'enroulement et dispositif de verrouillage entre eux.

L'invention a ainsi pour objet un dispositif de verrouillage pour volet roulant ou similaire comportant deux demi-éléments.

Chaque demi-élément comprend :
- des premiers moyens d'accrochage pour assujettir en rotation l'axe d'enroulement dudit volet roulant,
- des seconds moyens d'accrochage pour assujettir en rotation l'attache dudit volet roulant Un tel dispositif est connu par EP-A-1028224. Selon l'invention, chaque demi-élément comprend aussi des moyens de coopération pour attacher les deux demi-éléments entre eux.

D'autres caractéristiques et avantages de l'invention apparaîtront plus clairement à la lecture de la description ci-après d'un exemple préféré de réalisation, et dans lequel la description n'est donnée qu'à titre d'exemple non limitatif et en référence à des dessins annexés parmi lesquels :
- la figure 1 représente une vue en perspective éclatée de l'ensemble formé par l'axe d'enroulement, l'attache et le dispositif de verrouillage conforme à l'invention,
- la figure 2 illustre, selon une vue en perspective, l'ensemble formé par l'axe d'enroulement, l'attache et le dispositif de verrouillage conforme à l'invention en position verrouillée,
- la figure 3 représente une vue de dessus de l'exemple représenté à la figure 2,
- la figure 4 illustre une vue de côté de l'exemple de réalisation de la figure 2,
- la figure 5 est une vue en perspective éclatée de l'ensemble formé par un axe d'enroulement, une attache et un dispositif de verrouillage réalisé selon un second mode de réalisation conforme à l'invention.

La présente invention concerne un dispositif de verrouillage pour volet roulant ou similaire.

En se reportant principalement à la figure 1, on voit que ledit dispositif de verrouillage 1 comprend deux demi-éléments 2,2'.

Selon l'invention, chaque demi-élément 2,2' comprend des premiers moyens d'accrochage 3 pour assujettir en rotation l'axe d'enroulement 4 du volet roulant.

En se reportant cette fois à la figure 4 illustrant un exemple de réalisation du dispositif de verrouillage 1, on voit que chaque demi-élément 2,2' est constitué d'une bague.

Dans ce mode avantageux de réalisation, lesdits premiers moyens d'accrochage 3 sont réalisés par le profil intérieur 5 de la bague qui correspond au profil extérieur 6 dudit axe d'enroulement 4.

En effet, on voit que le profil intérieur 5 de la bague présente des saillies 7 correspondant à des renfoncements 8 ménagés au niveau du profil extérieur 6 de l'axe d'enroulement 4.

Cet assujettissement permet lors de la mise en rotation de l'arbre 4 par un moyen moteur, non représenté par les dessins annexés, d'entraîner également en rotation chaque demi-élément 2,2' et, par voie de conséquence, l'attache 9 du volet roulant lorsque cette dernière est assujettie au demi-élément 2,2'.

Bien entendu, les saillies 7 et renfoncements 8 peuvent être de forme variées et se situer, indifféremment, sur le profil intérieur 5 ou sur le profil extérieur 6 de l'axe d'enroulement 4.

En se reportant cette fois à la figure 5, on voit que chaque demi-élément 2,2' est constitué, selon un second mode de réalisation, d'un coulisseau.

Selon cette variante, lesdits premiers moyens d'accrochage 3 sont réalisés par le profil inférieur 10 dudit coulisseau.

A cet effet ce dernier coulisse dans une rainure 11 pratiquée sur la surface extérieure de l'axe d'enroulement 4.

Selon l'invention, chaque demi-élément 2,2' comprend des seconds moyens d'accrochage 12 pour assujettir en rotation l'attache 9 dudit volet roulant.

En se reportant principalement aux figures 1 et 5, on voit que les seconds moyens d'accrochage 12 comportent une partie mâle 13 pour s'engager par coulissement avec une partie femelle 14 prévue au niveau de ladite attache 9.

Bien entendu, lesdits seconds moyens d'accrochage 12 peuvent en remplacement ou en plus de ladite partie mâle 13 comporter une partie femelle qui, dans ce cas, va s'engager par coulissement avec une partie mâle de ladite attache 9.

Ainsi, lors de l'entraînement en rotation de chaque demi-élément 2,2' par un élément moteur via l'axe d'enroulement 4, l'attache 9 va également être entraînée en rotation et, par là même, le volet va s'enrouler ou se dérouler autour de l'axe 4.

Ledit dispositif de verrouillage 1 comprend également des moyens de coopération 15 pour attacher les deux demi-éléments 2,2' entre eux.

Lesdits moyens de coopération 15 comprennent une languette 16 disposée au niveau d'un demi-élément 2,2'.

Ladite languette 16 comporte une partie femelle ou une partie mâle 17 coopérant, de préférence, avec une partie male prévue au niveau de l'autre demi-élément ou éventuellement une partie femelle 18 de manière à maintenir les deux demi-éléments 2,2' entre eux. Dans un mode préféré de réalisation, la taille de la partie mâle 17 sera supérieure à celle de la partie femelle 18 de manière à permettre un blocage en translation des deux demi-éléments 2, 2' entre eux tout en permettant un jeu afin d'éviter que l'attache 9 ne passe au dessus des demi-éléments 2, 2' lors de son enroulement autour de l'axe 4.

Selon le mode de réalisation des figures 1 à 4, chaque demi-élément 2,2' comporte une languette 16.

Cela étant, il est tout à fait envisageable, à l'instar du mode de réalisation décrit dans la figure 5, d'utiliser un demi-élément 2 comportant une languette 16 et un second demi-élément 2' n'en comportant pas.

De manière avantageuse, on prévoit que l'extrémité distale 19 de la languette 16 d'un premier demi-élément 2 déborde du second demi-élément 2' lorsque les deux demi-éléments 2,2' sont attachés, permettant le désengagement des parties mâle et femelle par pression sur ladite extrémité distale 19.

Cette caractéristique est avantageuse puisqu'elle permet de libérer aisément les deux demi-éléments 2,2' et, ensuite, en écartant les deux demi-éléments en les faisant coulisser le long de l'axe d'enroulement 4, permet de libérer ladite attache 9 dudit axe d'enroulement 4.

Ledit dispositif de verrouillage 1 comporte également des moyens de blocage 20 en translation entre un demi-élément 2 et l'axe d'enroulement 4.

En effet, des contraintes peuvent lors des opérations d'enroulement et de déroulement du volet entraîner un déplacement en translation de l'ensemble formé par le dispositif de verrouillage 1 et l'attache 9 le long de l'axe d'enroulement 4. Pour éviter ce problème, il est préférable de bloquer ledit ensemble vis à vis de l'axe d'enroulement 4.

A cet effet, lesdits moyens de blocage 20 sont constitués d'une surépaisseur 21 disposé de manière à être écrasée lors de l'attachement des deux demi-éléments 2,2' sur l'axe d'enroulement 4.

Sur les figures 1 et 3, on voit que ladite surépaisseur 21 est disposée au niveau de la surface de la languette 16 en contact avec l'axe d'enroulement 4.

Cette disposition des moyens de blocage 20 est avantageuse puisqu'elle n'empêche pas le coulissement des demi-éléments 2,2' sur l'axe 4 lorsque ceux-ci ne sont pas attachés entre eux et ne constituent un blocage qu'à partir du moment où ladite languette 16 d'un demi-élément 2 est insérée au niveau du second demi-élément 2'.

La présente invention vise également un volet roulant ou similaire équipé d'un dispositif de verrouillage selon l'une quelconque des caractéristiques précitées.

Bien entendu, d'autres modes de réalisation à la portée de l'homme de l'art auraient pu être envisagés sans pour autant sortir du cadre de l'invention définie par les revendications ci-après.

## Revendications

1. Dispositif de verrouillage (1) pour volet roulant ou similaire, le dispositif comportant deux demi-éléments (2,2') chaque demi-élément (2,2') comprenant
des premiers moyens d'accrochage (3) pour assujettir en rotation
un axe d'enroulement (4) dudit volet roulant,
des seconds moyens d'accrochage (12) pour assujettir en rotation l'attache (9) dudit volet roulant,
**caractérisé en ce que** chaque demi-élément comprend des moyens de coopération (15) pour attacher les deux demi-éléments (2,2') entre eux.

2. Dispositif de verrouillage selon la revendication 1 dans lequel lesdits moyens de coopération (15) comprennent une languette (16) disposée au niveau d'un demi-élément (2) et comportant une partie femelle ou mâle (17) coopérant avec respectivement une partie mâle ou une partie femelle (18) de manière à maintenir les deux demi-éléments (2,2') entre eux.

3. Dispositif de verrouillage selon la revendication 2 dans lequel l'extrémité distale (19) d'un premier demi-élément déborde du second demi-élément lorsque les deux demi-éléments (2,2') sont attachés permettant le désengagement des parties mâle et femelle par pression sur ladite extrémité distale (19).

4. Dispositif de verrouillage selon l'une quelconque des revendications 2 et 3 précédentes dans lequel chaque demi-élément (2,2') comporte une languette (16).

5. Dispositif de verrouillage selon l'une quelconque des revendications 1 à 4 dans lequel chaque demi-élément (2,2') est constitué d'une bague, lesdits premiers moyens d'accrochage (3) étant réalisés par le profil intérieur (5) de la bague correspondant au profil extérieur (6) dudit axe d'enroulement (4) permettant un assujettissement en rotation dudit axe (4).

6. Dispositif de verrouillage selon l'une quelconque des revendications 1 à 3 dans lequel chaque demi-élément (2,2') est constitué d'un coulisseau, lesdits premiers moyens d'accrochage (3) étant réalisés par le profil inférieur (10) du coulisseau coulissant dans une rainure (11) pratiquée sur la surface extérieure dudit axe d'enroulement (4).

7. Dispositif de verrouillage selon l'une quelconque des revendications précédentes dans lequel les seconds moyens d'accrochage (12) comportent une partie mâle (13) ou femelle pour s'engager par coulissement avec une partie respectivement femelle (14) ou mâle de ladite attache (9).

8. Dispositif de verrouillage selon l'une quelconque des revendications précédentes comprenant des moyens de blocage (20) en translation entre un demi-élément et l'axe d'enroulement (4).

9. Dispositif de verrouillage selon l'une quelconque des revendications précédentes dans lequel lesdits moyens de blocage (20) sont constitués d'une surépaisseur (21) disposé de manière à être écrasée lors de l'attachement des deux demi-éléments (2,2') sur l'axe d'enroulement (4).

10. Dispositif de verrouillage selon la revendication 9 précédente dans lequel ladite surépaisseur (21) est disposée au niveau de la surface d'une languette (16) en contact avec l'axe d'enroulement (4).

11. Volet roulant ou similaire équipé d'un dispositif de verrouillage selon l'une quelconque des revendications 1 à 10 précédentes.

## Claims

1. Locking device (1) for a roller shutter or the like consisting of two half-elements (2, 2'), each half-element (2, 2') including:
- first means of hooking on (3) in order to secure as it rotates a winding shaft (4) of the said roller shutter;
- second means of hooking on (12) in order to secure as it rotates the fastener (9) of the said roller shutter;
**characterised in that** each half-element includes means (15) of working in conjunction in order to attach the two half-elements (2, 2') to each other.

2. Locking device according to Claim 1 whereby the said means (15) of working in conjunction include a tab (16) arranged at the level of one half-element (2) and with a female or male part (17) working respectively in conjunction with a male or female part (18) so as to hold the two half-elements (2, 2') together.

3. Locking device according to Claim 2 whereby the far away end (19) of a first half-element protrudes over the second half-element when the two half-elements (2, 2') are attached, allowing disengagement of the male and female parts due to pressure on the said far away end (19).

4. Locking device according to any one of the above Claims 2 and 3 whereby each half-element (2, 2') has a tab (16).

5. Locking device according to any one of the Claims 1 to 4 whereby each half-element (2, 2') is made up of a bush, the said first means of hooking on (3) being realised by the inside profile (5) of the bush corresponding to the outside profile (6) of the said winding shaft (4) allowing the said shaft (4) to be secured as it rotates.

6. Locking device according to any one of the Claims 1 to 3 whereby each half-element (2, 2') consists of a slide, the said first means of hooking on (3) being realised by the lower profile (10) of the slide sliding in a groove (11) made on the outer surface of the said winding shaft (4).

7. Locking device according to any one of the aforesaid Claims whereby the second means of hooking on (12) have a male (13) or female part in order to engage by sliding with a respectively female (14) or male part of the said attachment (9).

8. Locking device according to any one of the aforesaid Claims including means of locking (20) in linear movement between one half-element and the winding shaft (4).

9. Locking device according to any one of the aforesaid Claims whereby the said means of locking (20) consist of a thicker part (21) arranged so as to be crushed when the two half-elements (2, 2') are attached to the winding shaft (4).

10. Locking device according to the aforesaid Claim 9 whereby the said overthickness (21) is arranged at the level of the surface of a tab (16) in contact with the winding shaft (4).

11. Roller shutter or the like fitted with a locking device according to any one of the foregoing Claims 1 to 10.

## Patentansprüche

1. Sperrvorrichtung (1) für einen Rolladen oder dergleichen, die zwei Halbelemente (2, 2') aufweist, wobei jedes Halbelement (2, 2') folgendes umfaßt:
- erste Rastmittel (3), um eine Aufrollachse (4) des Rolladens gegen Drehung festzulegen,
- zweite Rastmittel (12), um die Befestigung (9) des Rolladens gegen Drehung zu befestigen,
**dadurch gekennzeichnet,**
**daß** jedes Halbelement Mittel (15) zum Zusammenwirken umfaßt, um die zwei Halbelemente (2, 2') untereinander zu befestigen.

2. Sperrvorrichtung nach Anspruch 1, wobei die Mittel (15) zum Zusammenwirken eine Lasche (16) umfassen, die auf der Höhe eines Halbelements (2) angeordnet ist und die einen weiblichen oder männlichen Abschnitt (17) aufweist, der jeweils mit einem männlichen oder weiblichen Abschnitt (18) derart zusammenwirkt, daß die zwei Halbelemente (2, 2') untereinander gehalten werden.

3. Sperrvorrichtung nach Anspruch 2, wobei das distale Ende (19) eines ersten Halbelements vom zweiten Halbelement vorsteht, wenn die beiden Halbelemente (2, 2') befestigt sind, wodurch ein Freisetzen des männlichen und weiblichen Abschnitts durch Druck auf das distale Ende (19) ermöglicht wird.

4. Sperrvorrichtung nach einem der vorhergehenden Ansprüche 2 und 3, wobei jedes Halbelement (2, 2') eine Lasche (16) aufweist.

5. Sperrvorrichtung nach einem der Ansprüche 1 bis 4, wobei jedes Halbelement (2, 2') aus einem Ring gebildet ist, wobei die ersten Rastmittel (3) durch das Innenprofil (5) des Ringes gebildet werden, das dem Außenprofil (6) der Aufrollachse (4) entspricht, wodurch ein Befestigen der Achse (4) in Drehung ermöglicht wird.

6. Sperrvorrichtung nach einem der Ansprüche 1 bis 3, wobei jedes Halbelement (2, 2') aus einem Schieber gebildet ist, wobei die ersten Rastmittel (3) durch das Innenprofil (10) des Schiebers gebildet werden, der in einer Rille (11) gleitet, die auf der Außenfläche der Aufrollachse (4) ausgebildet ist.

7. Sperrvorrichtung nach einem der vorhergehenden Ansprüche, wobei die zweiten Rastmittel (12) einen männlichen (13) oder weiblichen Abschnitt aufweisen, um durch Gleiten in einen jeweils weiblichen (14) oder männlichen Abschnitt der Befestigung (9) einzugreifen.

8. Sperrvorrichtung nach einem der vorhergehenden Ansprüche, umfassend Sperrmittel (20) in Translation zwischen einem Halbelement und der Aufrollachse (4).

9. Sperrvorrichtung nach einem der vorhergehenden Ansprüche, wobei die Sperrmittel (20) mit einer Überdicke (21) ausgebildet sind, die derart angeordnet ist, daß sie zum Zeitpunkt des Befestigens der zwei Halbelemente (2, 2') auf der Aufrollachse (4) zusammengedrückt wird.

10. Sperrvorrichtung nach dem vorhergehenden Anspruch 9, wobei die Überdicke (21) auf der Höhe der Oberfläche einer Lasche (16) angeordnet ist, die mit der Aufrollachse (4) in Kontakt ist.

11. Rolladen oder dergleichen, der mit einer Sperrvorrichtung nach einem der vorhergehenden Ansprüche 1 bis 10 versehen ist.
